# EUROPÄISCHE PATENTSCHRIFT

(11) **EP 3 552 710 B1**
(45) Veröffentlichungstag und Bekanntmachung des Hinweises auf die Patenterteilung: **27.12.2023**
(21) Anmeldenummer: 19162784.3
(22) Anmeldetag: 14.03.2019
(51) Int. Cl.: B03C 3/06, B03C 3/09, B03C 3/08, B03C 3/12, B03C 3/41, B03C 3/47, B03C 3/70, B03C 3/86

(54) **ELEKTROSTATISCHE FILTEREINHEIT UND DUNSTABZUGSVORRICHTUNG MIT ELEKTROSTATISCHER FILTEREINHEIT**
ELECTROSTATIC FILTER UNIT AND EXTRACTION HOOD DEVICE WITH ELECTROSTATIC FILTER UNIT
UNITÉ FILTRANTE ÉLECTROSTATIQUE ET DISPOSITIF D'EXTRACTION POURVU D'UNITÉ FILTRANTE ÉLECTROSTATIQUE

(30) Priorität: 10.04.2018 DE 102018205332
(43) Veröffentlichungstag der Anmeldung: 16.10.2019
(73) Patentinhaber: BSH Hausgeräte GmbH, 81739 München (DE)
(72) Erfinder: Hepperle, Georg, 74081 Heilbronn (DE); Horst, Gerald, 76131 Karlsruhe (DE); Vollmar, Daniel, 76327 Pfinztal (DE)

(56) Entgegenhaltungen:
- WO-A1-2013/065908
- DE-A1- 3 502 148
- DE-B3-102005 023 521
- JP-A- H10 235 224
- JP-A- 2004 342 542
- US-A- 4 643 745
- US-A1- 2008 034 973
- US-A1- 2008 170 971
- US-A1- 2015 075 379
- US-A1- 2017 232 823
- US-A1- 2018 093 282

## Beschreibung

Die vorliegende Erfindung betrifft eine elektrostatische Filtereinheit für eine Dunstabzugsvorrichtung und eine Lüftungsvorrichtung in Form einer Dunstabzugsvorrichtung mit einer solchen Filtereinheit

Es ist bekannt Verunreinigungen aus der Luft durch Lüftungsvorrichtungen auszufiltern. Hierbei können mechanische Filter verwendet werden, wie beispielsweise Vliesmatten, poröse Schaumstoffmedien, Streckmetallfilter oder Lochblechfilter. Bei Lüftungsvorrichtungen, die Dunstabzugshauben darstellen, die in einer Küche betrieben werden, werden dabei flüssige und feste Verunreinigungen aus den beim Kochen entstehenden Dünsten und Wrasen ausgefiltert. Als mechanische Filter werden hierbei insbesondere Streckmetallfilter, Lochblechfilter, Baffle-Filter, die auch als Wirbelstromfilter bezeichnet werden können, Randabsaugungsfilter und poröse Schaumstoffmedien verwendet.

Zudem ist beispielsweise aus der DE 2146288 A eine Dunstabzugshaube bekannt, bei der ein elektrostatischer Filter verwendet wird. Der elektrostatische Filter besteht bei dieser Dunstabzugshaube aus plattenförmigen Abscheide- und Gegenelektroden sowie drahtförmigen lonisationselektroden. Die plattenförmigen Abscheideelektroden sind über elektrisch leitende Stege miteinander verbunden ebenso sind die Gegenelektroden über elektrisch leitende Stege miteinander verbunden. Die Abscheide- und Gegenelektroden sind so angeordnet, dass die in den Filter eintretende Luft zunächst die Abscheideelektroden mit dazwischen liegenden drahtförmigen lonisationselementen anströmt und anschließend zu den nach oben versetzten Gegenelektroden gelangt. Die Abscheideelektroden und Gegenelektroden sind über Trennwände, die senkrecht zu den Elektroden und parallel zueinander verlaufen, an dem Gehäuse der Dunstabzugshaube befestigt. Die Abscheideelektroden und Gegenelektroden greifen jeweils wechselweise kammartig ineinander ein. Zudem ist in dem Gehäuse der Dunstabzugshaube ein Hochspannungsgerät vorgesehen, das mit den Elektroden des Filters verbunden ist.

Ein Nachteil dieses elektrostatischen Filters besteht zum einen in der großen Anzahl von Teilen und dem komplexen Aufbau des Filters. Zum anderen ist bei diesem Aufbau unter anderem aufgrund der Verwendung von Draht als lonisationselektroden die Gefahr einer Beschädigung beispielsweise durch Reißen des Drahtes oder Überschlagens der Spannung groß.

Zudem sind Filtereinheiten beispielsweise in der US2015075379A1, DE102005023521B3, US2008034973A1, DE3502148A1, US2018093282A1, WO2013065908A1, JPH10235224A und US2017232823A1 beschrieben.

Es ist daher Aufgabe der vorliegenden Erfindung eine elektrostatische Filtereinheit zu schaffen, die zum einen sicher und zuverlässig betrieben werden kann und die zum anderen einen einfachen Aufbau aufweist.

Die Aufgabe wird erfindungsgemäß gelöst durch eine elektrostatische Filtereinheit für eine Lüftungsvorrichtung in Form einer Dunstabzugsvorrichtung, die eine Ionisationseinheit mit mindestens einem lonisationselement und mindestens einer Gegenelektrode und eine Abscheideeinheit umfasst, wobei die Gegenelektrode mindestens eine Öffnung aufweist und das lonisationselement einen lonisationselektrodenrahmen, der aus elektrisch leitfähigem Material besteht, und mindestens eine nadelförmige lonisationselektrode mit einer Spitze umfasst, an dem lonisationselektrodenrahmen die lonisationselektrode befestigt ist, die lonisationselektrode senkrecht zu der Öffnung der Gegenelektrode steht und die Spitze in der Öffnung der Gegenelektrode liegt, wobei der lonisationselektrodenrahmen und die lonisationselektrode eine Isolationsbeschichtung aufweist, die Beschichtung an der Spitze der lonisationselektrode und mindestens einer Kontaktstelle des lonisationselektrodenrahmens des lonisationselementes ausgespart ist, die Ionisationseinheit ein Gehäuse aufweist, in dem das lonisationselement und die Gegenelektrode aufgenommen sind, die Gegenelektrode an der Vorderseite des Gehäuses aufgenommen ist, die Gegenelektrode eine Plattenform aufweist und die Vorderseite der Ionisationseinheit bildet, über die Luft in die Ionisationseinheit eintritt.

Als Lüftungsvorrichtung wird eine Vorrichtung bezeichnet, durch die Luft aus einem Raum abgesaugt und gereinigt werden kann. Die Lüftungsvorrichtung ist erfindungsgemäß eine Dunstabzugsvorrichtung beispielsweise in einer Küche. Allerdings kann die Lüftungsvorrichtung in Form einer Dunstabzugsvorrichtung beispielsweise auch eine Deckenlüftung darstellen. Die Luftströmung kann durch ein Gebläse der Lüftungsvorrichtung hervorgerufen werden.

Die elektrostatische Filtereinheit dient dazu, aus der Luft, die durch diese hindurch strömt, Verunreinigungen auszufiltern. Die elektrostatische Filtereinheit weist erfindungsgemäß eine Ionisationseinheit und eine Abscheideeinheit auf. Die Abscheideeinheit ist in Strömungsrichtung der Ionisationseinheit nachgeschaltet. Die Abscheideeinheit weist vorzugsweise mindestens zwei Niederschlagselektroden auf. In der Ionisationseinheit werden Partikel in der Luft aufgeladen. Durch das elektrische Feld, das sich zwischen den unterschiedlich geladenen Niederschlagselektroden aufbaut, werden die geladenen Partikel an den Niederschlagselektroden abgeschieden und so aus der Luft ausgefiltert.

Die Ionisationseinheit weist erfindungsgemäß mindestens ein lonisationselement und mindestens eine Gegenelektrode auf. Die Gegenelektrode der Ionisationseinheit, die insbesondere eine negative Elektrode darstellt, weist mindestens eine Öffnung auf. Vorzugsweise sind in der Gegenelektrode mehrere Öffnungen vorgesehen und das lonisationselement weist mehrere lonisationselektroden auf. Die Gegenelektrode wird daher im Folgenden vorwiegend mit mehreren Öffnungen und das lonisationselement mit mehreren lonisationselektroden beschrieben. Die Öffnungen der Gegenelektrode sind so ausgerichtet, dass deren Fläche senkrecht zu der Strömungsrichtung der Luft, die durch die Ionisationseinheit zu der Abscheideeinheit strömt, steht.

Das lonisationselement umfasst erfindungsgemäß mindestens eine nadelförmige lonisationselektrode mit einer Spitze. Die Anzahl der nadelförmigen lonisationselektroden entspricht vorzugsweise der Anzahl der Öffnungen. Als nadelförmige lonisationselektrode wird eine Elektrode bezeichnet, die eine sich zu einem Ende hin verjüngende Form aufweist. Vorzugsweise weist die nadelförmige lonisationselektrode einen Schaft mit gleichbleibendem Durchmesser und eine Spitze auf. Die Spitze, die auch als Elektrodenspitze bezeichnet werden kann, kann hierbei eine Kegelform aufweisen.

Die lonisationselektrode ist so angeordnet, dass diese senkrecht zu der Öffnung der Gegenelektrode steht. Somit erstreckt sich die lonisationselektrode in der Strömungsrichtung der Luft, die durch die Ionisationseinheit strömt. Zudem liegt die Spitze der lonisationselektrode in der Öffnung der Gegenelektrode. Die lonisationselektrode mit der Elektrodenspitze ist vorzugsweise koaxial in der Öffnung der negativen Gegenelektrode orientiert.

Richtungsangaben, wie oben, unten, vorne und hinten beziehen sich auf die Filtereinheit und deren Teile in einem in einer Lüftungsvorrichtung montierten Zustand. Als Vorderseite der Filtereinheit wird hierbei die Seite verstanden, über die Luft in die Filtereinheit eintritt. Im vorderen Bereich der Filtereinheit liegt damit die Ionisationseinheit. Als Rückseite der Filtereinheit wird die Seite der Filtereinheit bezeichnet, über die Luft aus der Abscheideeinheit austritt. Die Rückseite der Ionisationseinheit grenzt an die Vorderseite der Ionisationseinheit an. Als Tiefe der Filtereinheit, der Abscheideeinheit und der Ionisationseinheit wird jeweils der Abstand zwischen der Vorderseite und der Rückseite der jeweiligen Einheit bezeichnet. Die Filtereinheit weist vorzugsweise eine Kastenform auf, deren Breite größer als die Höhe ist. Als Breite wird daher die größere Abmessung der Filtereinheit senkrecht zu der Tiefenrichtung bezeichnet. Die Höhe liegt senkrecht zu der Breite. Als Oberseite der Filtereinheit wird eine Seite bezeichnet, deren Fläche sich in Breiten- und Tiefenrichtung erstreckt. Die weitere Seite gegenüberliegende Seite, deren Fläche sich in Breiten- und Tiefenrichtung erstreckt, wird als Unterseite bezeichnet.

Indem die lonisationselektrode sich senkrecht zu der Öffnung der Gegenelektrode erstreckt und damit die Längsrichtung der lonisationselektrode in der Strömungsrichtung der Luft liegt, ist die Versperrung, die durch die lonisationselektrode in dem Luftstrom erzeugt wird, minimiert. Insbesondere ist die Versperrung geringer als bei einer drahtförmigen lonisationselektrode, die im Stand der Technik in der Regel senkrecht zu der Strömungsrichtung der Luft angeordnet ist. Da zusätzlich die Spitze der lonisationselektrode in der Öffnung der Gegenelektrode liegt, bildet sich bei elektrischer Feldüberhöhung an der Spitze eine Corona-Entladung zwischen der Spitze und der Gegenelektrode aus. Die elektrische Feldüberhöhung ist aufgrund der spitzen Form der nadelförmigen lonisationselektrode deutlich höher als bei einem lonisationsdraht. Hierdurch kann bei gleicher Ionisationsspannung bei der erfindungsgemäßen Filtereinheit ein deutlich größere elektrische Feldstärke im Corona-Bereich erzielt werden und daher die Aufladung der Partikel in der Luft begünstigt werden. Zudem setzen sich an einer Nadelspitze weniger Partikel ab als an einem Draht. Somit kann die Gefahr des Durchschlagens der Spannung von der lonisationselektrode zu der Gegenelektrode verringert werden.

Erfindungsgemäß weist das lonisationselement eine Isolationsbeschichtung auf. Die Isolationsbeschichtung kann auch als Isolierungsbeschichtung bezeichnet werden. Das Beschichtungsmaterial weist hierbei eine geringe oder vorzugsweise keine elektrische Leitfähigkeit auf. Die Beschichtung ist an dem gesamten lonisationselement vorgesehen und lediglich an der Spitze der mindestens einen lonisationselektrode und mindestens einer Kontaktstelle zum Kontaktieren des lonisationselementes mit einer Hochspannungseinheit ausgespart. Bei der erfindungsgemäßen Ausführungsform, bei der das lonisationselement aus einem lonisationselektrodenrahmen mit daran vorgesehenen lonisationselektroden besteht, sind der lonisationselektrodenrahmen und die lonisationselektroden bis auf die Kontaktstelle und die Elektrodenspitzen vollständig elektrisch mittels einer isolierenden Oberflächenbeschichtung isoliert. Indem das lonisationselement somit bis auf an der oder den Spitzen und Kontaktstelle(n) mit einer elektrisch isolierenden Beschichtung versehen ist, kann die Ausbildung von Kriechstrecken weiter verringert werden. Bei drahtförmigen lonisationselektroden ist es funktionsbedingt erforderlich, dass diese über deren gesamte Länge blank, das heißt nicht isoliert, sind, kommt es zur Ausbildung von elektrischen Kriechstrecken. Bei der vorzugsweise vorgesehenen Isolationsbeschichtung, die die Spitze(n) der lonisationselektrode ausspart, ist eine solche Ausbildung nicht zu befürchten. Zudem hat sich gezeigt, dass die Geräuschentwicklung bei ausschließlicher Nutzung des elektrischen Feldes zwischen der Nadelspitze der lonisationselektrode und der Öffnung der Gegenelektrode für die Corona-Entladung gering ist.

Besonders bevorzugt stellt die Isolationsbeschichtung eine hydrophobe Beschichtung dar. Hierdurch kann zum einen das Ausbilden der elektrischen Kriechstrecke weiter unterbunden werden. Zudem kann auch das Verharzen der lonisationselektroden durch Anhaften von Partikeln, wie beispielsweise Fett, unterbunden werden.

Die Isolationsbeschichtung, die auch als Oberflächenisolation des lonisationselementes bezeichnet werden kann, kann beispielsweise durch eine keramische Beschichtung oder eine thermoplastische Kunststoffumspritzung erzeugt werden.

Erfindungsgemäß weist das lonisationselement einen lonisationselektrodenrahmen auf. Der lonisationselektrodenrahmen besteht aus elektrisch leitfähigem Material. Als elektrisch leitfähiges oder elektrisch leitendes Material wird insbesondere ein festes Material bezeichnet, das eine elektrische Leitfähigkeit aufweist, die vorzugsweise bei 25°C >10⁶ S/m beträgt. Insbesondere können als elektrisch leitendes Material Metalle oder leitfähiger Kunststoff verwendet werden. Als leitfähiger Kunststoff wird hierbei Kunststoff bezeichnet, der ein intrinsisch leitendes Polymer darstellt oder ein mit leitenden Füllstoffen versehenes Polymer ist. Als Metall kann für den lonisationselektrodenrahmen beispielsweise Aluminium verwendet werden.

Die lonisationselektrode kann an dem lonisationselektrodenrahmen angeformt oder an diesem befestigt sein. Als lonisationselektrodenrahmen wird ein Bauteil bezeichnet, das zur Halterung der lonisationselektrode(n) dient. Vorzugsweise stellt der lonisationselektrodenrahmen ein längliches Bauteil dar, über dessen Länge lonisationselektroden senkrecht zur Länge des lonisationselektrodenrahmens angeordnet sind. Der lonisationselektrodenrahmen erstreckt sich somit vorzugsweise parallel zu der Fläche der Öffnungen der Gegenelektrode. Da der lonisationselektrodenrahmen in dieser Ausrichtung senkrecht zu der Luftströmung durch die Ionisationseinheit steht, ist deren Erstreckung in Höhenrichtung vorzugsweise gering, um die Versperrung gering zu halten. Der lonisationselektrodenrahmen weist daher vorzugsweise eine Stegform auf, wobei die Stege gleich oder geringfügig größer als der Durchmesser der lonisationselektrode sind.

Die Ausführungsform, bei der die mindestens eine lonisationselektrode an dem lonisationselektrodenrahmen befestigt ist, weist den Vorteil auf, dass für den lonisationselektrodenrahmen ein anderes Material verwendet werden kann, als für die eigentliche lonisationselektrode. Insbesondere kann die lonisationselektrode beispielsweise aus Wolfram gefertigt sein, während der lonisationselektrodenrahmen aus einem anderen Metall oder elektrisch leitfähigem Kunststoff bestehen kann.

Indem ein lonisationselektrodenrahmen vorgesehen ist, wird der Gesamtaufbau der Filtereinheit vereinfacht. Insbesondere ist ein separates Kontaktieren der in den lonisationselektrodenrahmen integrierten oder an dieser befestigten lonisationselektroden nicht erforderlich. Vielmehr kann der lonisationselektrodenrahmen, der aus leitfähigem Material besteht, mit der Hochspannungseinheit verbunden, das heißt an diese angeschlossen werden.

Die Gegenelektrode der Ionisationseinheit stellt erfindungsgemäß eine Plattenform dar. In der Platte können die Öffnungen eingebracht oder eingeformt sein, in denen die lonisationselektroden, insbesondere die Spitzen der nadelförmigen lonisationselektroden angeordnet werden. An der oder den Öffnung(en) kann jeweils ein rohrförmiger Überstand gebildet sein. Hierdurch wird die Fläche der Gegenelektrode, die die Spitze der lonisationselektrode umgibt, vergrößert, ohne dass die Wanddicke der Gegenelektrode vergrößert werden muss. Der rohrförmige Überstand beziehungsweise die rohrförmigen Überstände sind vorzugsweise einteilig mit der Platte der Gegenelektrode ausgebildet.

Die mindestens eine Öffnung in der Gegenelektrode kann unterschiedliche Geometrien aufweisen, insbesondere kann die Öffnung einen runden oder hexagonalen Querschnitt aufweisen. Alternativ ist es auch möglich, dass die Öffnungen einen viereckigen Querschnitt aufweisen. Durch geeignete gegenseitige Ausrichtung der Öffnungen zueinander kann zum einen das Gewicht der Gegenelektrode minimiert werden und zum anderen die Versperrung der Luft gering gehalten werden. Hierzu können zwischen den Öffnungen in der Gegenelektrode lediglich dünne Materialstege vorliegen. Die Öffnungen mit den mittig angeordneten lonisationselektroden können somit zueinander angeordnet versetzt sein.

Die Filtereinheit wird auch als Filtermodul bezeichnet. Die Filtereinheit stellt vorzugsweise eine aus der Lüftungsvorrichtung entnehmbare, portable Filtereinheit dar, die vorzugsweise vormontiert ist. Als vormontiert wird eine Filtereinheit bezeichnet, die als eine Baueinheit in die Lüftungsvorrichtung eingesetzt und aus diesem in einer Einheit entnommen werden kann.

Erfindungsgemäß weist die Ionisationseinheit ein Gehäuse auf, in dem das lonisationselement aufgenommen ist. Das Gehäuse weist vorzugsweise eine Kastenform auf, die nach vorne und hinten offen ist. Das Gehäuse kann daher auch als Rahmen bezeichnet werden. Das lonisationselement umfasst einen lonisationselektrodenrahmen und die lonisationselektrode. In dem Gehäuse sind hierbei die lonisationselektrode und der lonisationselektrodenrahmen aufgenommen. Zudem ist in dem Gehäuse zusätzlich auch die Gegenelektrode aufgenommen. Die Gegenelektrode ist erfindungsgemäß an der Vorderseite des Gehäuses aufgenommen und bildet die Vorderseite der Ionisationseinheit. Zusätzlich kann das Gehäuse ein Schutzgitter aufweisen, das in Strömungsrichtung vor der Gegenelektrode angeordnet ist.

Als Vorderseite des Gehäuses wird die Seite bezeichnet, über die Luft in die Ionisationseinheit eintritt und die der Abscheideeinheit abgewandt ist. Als Rückseite wird die Seite bezeichnet, an der die Luft aus der Ionisationseinheit austritt und die der Abscheideeinheit zugewandt ist.

Die Abscheideeinheit und die Ionisationseinheit können in einem gemeinsamen Gehäuse aufgenommen sein. Das Gehäuse der Ionisationseinheit kann aber auch zu einem Abscheidegehäuse der Abscheideeinheit separat ausgestaltet sein und kann mit dem Abscheidegehäuse verbunden werden. Als Abscheidegehäuse wird hierbei das Gehäuse der Abscheideeinheit bezeichnet, in dem die Niederschlagselektroden aufgenommen sind. Bei der Ausführungsform, bei der das lonisationsgehäuse mit dem Abscheidegehäuse verbunden ist, kann dieses insbesondere von dem Abscheidegehäuse abgenommen werden.

Das Gehäuse der Ionisationseinheit, das auch als lonisationsgehäuse bezeichnet werden kann, besteht aus einem elektrisch isolierenden Werkstoff. Beispielsweise kann das lonisationsgehäuse aus PBT (Polybutylenterephtalat) bestehen. Das lonisationsgehäuse kann einteilig oder mehrteilig ausgestaltet sein. Beispielsweise kann das lonisationsgehäuse aus einem Oberteil und einem Unterteil bestehen. Das lonisationsgehäuse ist an dessen Vorderseite und Rückseite offen und gegebenenfalls an der Vorderseite durch ein Schutzgitter verschlossen. Das Schutzgitter ist dabei so ausgestaltet, dass dieses den Luftstrom in das lonisationsgehäuse möglich wenig behindert.

Gemäß einer bevorzugten Ausführungsform ist das lonisationselement mittels mindestens eines Isolators an dem Gehäuse befestigt. Besonders bevorzugt ist hierbei der lonisationselektrodenrahmen an dem Gehäuse befestigt. Der lonisationselektrodenrahmen kann beispielsweise an der Innenseite der Oberseite des Gehäuses an diesem befestigt sein. Der Isolator oder die Isolatoren bestehen aus elektrisch isolierendem Werkstoff. Insbesondere können die Isolatoren beispielsweise aus Keramik oder elektrisch isolierenden Kunststoff bestehen. Insbesondere bei der Ausführungsform, bei der das lonisationsgehäuse aus elektrisch isolierendem Kunststoff besteht, kann der oder können die Isolatoren mit dem Gehäuse einteilig hergestellt sein. Beispielsweise kann das Gehäuse mit Isolator(en) durch Spritzgießen hergestellt sein. Über den oder die Isolatoren kann das lonisationselement in dem Innenraum des lonisationsgehäuses in einer vorgegebenen Position relativ zu der Gegenelektrode gehalten werden.

Besonders bevorzugt weist der mindestens eine Isolator eine gerippte Oberfläche auf, die auch als Oberflächenstruktur bezeichnet werden kann. Hierdurch wird die elektrische lonisationskriechstrecke zwischen dem unter elektrischer Spannung stehenden lonisationselement und der negativen Gegenelektrode vergrößert.

Gemäß einer Ausführungsform ist in dem Gehäuse der Ionisationseinheit eine Trennwand eingebracht, die einen Kontaktraum zu dem Teil des Gehäuses abgrenzt, in dem die mindestens eine lonisationselektrode angeordnet ist. Das Teil des Gehäuses, in dem die mindestens eine lonisationselektrode angeordnet ist, wird auch als strömungsführender lonisationsbereich bezeichnet, da durch diesen Bereich der Luftstrom geführt wird, aus dem die Partikel ausgefiltert werden sollen. In dem Kontaktraum kann das lonisationselement und insbesondere der lonisationselektrodenrahmen mit der Hochspannungseinheit verbunden werden. Bei der Ausführungsform, bei eine Trennwand vorgesehen ist, ist die elektrische Kontaktierung des lonisationselektrodenrahmens durch die Trennwand zum strömungsführenden lonisationsbereich abgetrennt. Zwischen der Trennwand und dem lonisationselektrodenrahmen besteht vorzugsweise kein mechanischer Kontakt. Zu diesem Zweck kann die Trennwand einen Durchlass aufweisen, durch den der lonisationselektrodenrahmen berührungslos hindurch ragt. Durch konstruktive Isolationselemente wie Verrippungen an der Trennwand wird die elektrische Kriechstrecke in diesem Bereich zwischen dem lonisationselektrodenrahmen und der negativen Gegenelektrode ebenfalls verlängert. Die elektrische Kontaktierung zwischen der Hochspannungsversorgung und dem lonisationselektrodenrahmen kann sowohl an der Gehäuseoberfläche des Filtermoduls als auch in dem Kontaktraum, der durch die Trennwand gebildet wird, erfolgen.

Gemäß einer Ausführungsform weist der lonisationselektrodenrahmen einen Verbindungssteg und mindestens zwei davon abzweigenden Befestigungsstege auf. An den Befestigungsstegen kann jeweils mindestens eine lonisationselektrode ausgebildet sein oder befestigt werden. Die lonisationselektrode erstreckt sich dabei vorzugsweise senkrecht zu dem Befestigungssteg. Der Verbindungssteg kann sich beispielsweise in der Breitenrichtung der Ionisationseinheit erstrecken. Die Befestigungsstege können von dem Verbindungssteg beispielsweise nach oben und unten abstehen, insbesondere senkrecht nach oben und unten abstehen. Durch eine solche Form des lonisationselektrodenrahmens, die eine Doppelkammform darstellt, kann eine Vielzahl von lonisationselektroden in entsprechende Öffnungen in der Gegenelektrode gebracht werden und dennoch über den lonisationselektrodenrahmen sicher gehalten werden. Der lonisationselektrodenrahmen ist vorzugsweise einteilig ausgebildet, um eine ausreichende Stabilität zu gewährleisten. Bei der Ausführungsform des lonisationselektrodenrahmens mit Verbindungssteg und Befestigungsstegen, kann der lonisationselektrodenrahmen beispielsweise durch Einrasten des Verbindungssteges an einem Ende von Isolatoren, die an der Innenseite des lonisationsgehäuses oben angebracht sind, befestigt werden. Die lonisationselektroden erstecken sich in dem eingebrachten Zustand in dem Gehäuse zu der Vorderseite des Gehäuses hin. Dadurch kann ein Versperren der Spitze der lonisationselektrode durch den Befestigungssteg, an dem die lonisationselektrode befestigt ist, verhindert werden.

Gemäß einem weiteren Aspekt betrifft die Erfindung eine Lüftungsvorrichtung in Form einer Dunstabzugsvorrichtung, die mindestens eine erfindungsgemäße elektrostatische Filtereinheit umfasst.

Vorteile und Merkmale, die bezüglich der elektrostatischen Filtereinheit beschrieben werden, gelten - soweit anwendbar - auch für die Lüftungsvorrichtung und umgekehrt.

Die elektrostatische Filtereinheit kann an der Lüftungsvorrichtung vorzugsweise in der Ansaugöffnung angeordnet sein. Alternativ kann die elektrostatische Filtereinheit auch in Strömungsrichtung nach der Ansaugöffnung der Lüftungsvorrichtung in dieser eingebaut sein. Die elektrostatische Filtereinheit ist so in die Lüftungsvorrichtung eingebaut, dass anströmende Luft zuerst durch die Ionisationseinheit strömt, bevor diese die Abscheideeinheit erreicht.

Die Erfindung wird im Folgenden anhand der beiliegenden Zeichnungen erneut erläutert. Es zeigen:
Figur 1: eine schematische Perspektivansicht einer Ausführungsform der erfindungsgemäßen Lüftungsvorrichtung;
Figur 2: eine schematische Perspektivansicht einer ersten Ausführungsform der erfindungsgemäßen elektrostatischen Filtereinheit;
Figur 3: eine schematische Schnittansicht der ersten Ausführungsform der Filtereinheit;
Figur 4: eine schematische Perspektivansicht der Ionisationseinheit der ersten Ausführungsform der Filtereinheit;
Figur 5: eine schematische Rückansicht der Ionisationseinheit der ersten Ausführungsform der Filtereinheit;
Figur 6: eine schematische Detailansicht eines Teils der Ionisationseinheit aus Figur 5;
Figur 7: eine schematische perspektivische Rückansicht der Ionisationseinheit aus Figur 5 ohne Gehäuse;
Figur 8: eine schematische Perspektivansicht eines Teils eines lonisationselementes der ersten Ausführungsform der Filtereinheit; und
Figur 9: eine schematische Prinzipskizze der Ionisationseinheit.

In Figur 1 ist eine Ausführungsform einer erfindungsgemäßen Lüftungsvorrichtung 5 gezeigt, die eine Dunstabzugshaube in Form einer Deckenlüftung darstellt. Die Lüftungsvorrichtung 5 weist in der dargestellten Ausführungsform ein Lüftungsgehäuse 50 und eine unterhalb, das heißt in Strömungsrichtung vor der Unterseite des Lüftungsgehäuses 50, liegende Prallplatte 51 auf. Zwischen der Unterseite des Lüftungsgehäuses 50 und der Prallplatte 51 ist dabei eine Ansaugöffnung 52 gebildet, die auch als Absaugspalt bezeichnet werden kann. In der Ansaugöffnung 52 sind mehrere Filtereinheiten 1 eingebracht. In der dargestellten Ansicht sind über die Breite der Lüftungsvorrichtung 5 zwei und über die Tiefe der Lüftungsvorrichtung 5 eine Filtereinheit 1 eingebracht. Die Lüftungsvorrichtung 5 ist oberhalb eines Kochfeldes 6 angebracht und kann beispielsweise in der Raumdecke (nicht gezeigt) aufgenommen sein, wobei zumindest die Ansaugöffnung 52 zumindest zeitweise unterhalb der Raumdecke liegt. Von den Filtereinheiten 1 sind in der Figur 1 nur die Schutzgitter 10, an den Vorderseiten der Filtereinheiten 1 angebracht sind, zu erkennen.

In Figur 2 ist eine schematische Perspektivansicht einer ersten Ausführungsform der erfindungsgemäßen Filtereinheit 1 gezeigt. Die Filtereinheit 1 besteht aus einer Ionisationseinheit 2 und einer Abscheideeinheit 3. Die Ionisationseinheit 2 wird im Betrieb von vorne von Luft angeströmt. Die Strömungsrichtung ist in der Figur 2 durch den Pfeil S angedeutet. Die Abscheideeinheit 3 schließt sich in Strömungsrichtung nach der Ionisationseinheit 2 an. Die Abscheideeinheit 3 weist in der dargestellten Ausführungsform ein Gehäuse 33 auf. Auch die Ionisationseinheit 2 weist in der dargestellten Ausführungsform ein Gehäuse 23 auf. Die Gehäuse 33, 23 stellen jeweils nach vorne und hinten offene rechteckige Rahmen dar. In der Abscheideeinheit 3 sind Niederschlagelektroden 30, 31 alternierend angeordnet. In der gezeigten Ausführungsform sind die Niederschlagselektroden 30, 31 plattenförmig ausgestaltet und parallel zueinander angeordnet. Die Niederschlagselektroden 30, 31 erstrecken sich zwischen der Vorderseite der Abscheideeinheit 3 und der Rückseite der Abscheideeinheit 3. Die Niederschlagelektroden 30, 31 erstrecken sich über die gesamte Breite der Abscheideeinheit 3. Es liegt aber auch im Rahmen der Erfindung, dass die Abscheideeinheit 3 anders ausgestaltet ist, beispielsweise, dass die Niederschlagselektroden 30, 31 senkrecht zu der Oberseite und der Unterseite des Gehäuses 33 verlaufen und in Breitenrichtung der Abscheideeinheit parallel zueinander angeordnet sind.

Die Ionisationseinheit 2 umfasst in der dargestellten Ausführungsform ein lonisationselement 28 sowie eine Gegenelektrode 22. Die Gegenelektrode 22 weist eine Plattenform auf. Die Gegenelektrode 22 deckt die Vorderseite des Gehäuses 23 der Ionisationseinheit 2 ab. In der Gegenelektrode 22 sind Öffnungen 220 vorgesehen, die in der dargestellten Ausführungsform eine runde Form aufweisen. Die Öffnungen 220 sind in zwei übereinander liegenden Reihen in die Gegenelektrode 22 eingebracht. An jeder Öffnung 220 ist ein ringförmiger Überstand 221 vorgesehen, der sich von der Platte der Gegenelektrode 22 in das Innere des Gehäuses 23 senkrecht zu der Öffnung 220 erstreckt.

Das lonisationselement 28 wird nun unter Bezugnahme auf die Figuren 4 bis 7 genauer beschrieben. Das lonisationselement 28 besteht in der dargestellten Ausführungsform aus einem lonisationselektrodenrahmen 20, an dem mehrere lonisationselektroden 21 befestigt sind. Der lonisationselektrodenrahmen 20 weist einen Verbindungssteg 200 auf, der sich in Breitenrichtung der Ionisationseinheit 2 erstreckt. In Höhenrichtung liegt der Verbindungssteg 200 in der Mitte der Höhe des lonisationsgehäuses 23. Von dem Verbindungssteg 200 aus erstrecken sich mehrere Befestigungsstege 201 jeweils nach oben und nach unten. Die Befestigungsstege 201 erstrecken sich senkrecht von dem Verbindungssteg 200 aus und weisen jeweils eine Länge auf, die geringer ist, als die Hälfte der Höhe des lonisationsgehäuses 23 auf. Insbesondere weist jeder der Verbindungsstege 200 eine Länge auf, die einem Viertel der Höhe des lonisationsgehäuses 23 entspricht. An dem freien Ende eines jeden der Befestigungsstege 201 ist jeweils eine lonisationselektrode 21 befestigt. Die lonisationselektrode 21 erstreckt sich senkrecht zu dem Befestigungssteg 201 und senkrecht zu dem Verbindungssteg 200. Insbesondere ist jede lonisationselektrode 21 zu der Vorderseite der Ionisationseinheit 2 gerichtet und verläuft parallel zu der Oberseite und Unterseite des Gehäuses 23. Das lonisationselement 28 ist an der Innenseite der Oberseite des Gehäuses 23 befestigt. Insbesondere ist der Verbindungssteg 200 über Isolatoren 24, die sich von der Oberseite des Gehäuses 23 nach unten erstrecken an der Oberseite befestigt. Der Verbindungsteg 200 kann beispielsweise in das freie Ende des Isolators 24 geklemmt oder verrastet sein. In der dargestellten Ausführungsform sind drei Isolatoren 24 über die Breite des Gehäuses 23 verteilt angeordnet. Zudem weisen die gezeigten Isolatoren 24 eine gerippte Oberfläche, das heißt eine Oberflächenstruktur auf.

Die Form der lonisationselektroden 21 ist in Figur 8 genauer gezeigt. Insbesondere weist die lonisationselektrode 21 einen Schaft 210 auf, an dessen einen Ende die lonisationselektrode 21 an dem Befestigungssteg 201 befestigt ist. In der dargestellten Ausführungsform ist die lonisationselektrode 21 durch eine Öffnung am freien Ende des Befestigungssteges 201 hindurch geführt. An dem gegenüberliegenden Ende des Schaftes 210 liegt die Spitze 211 der lonisationselektrode 21. Die Spitze 211 weist eine Kegelform auf, die sich von dem Schaft 210 aus verjüngt.

Die lonisationselektroden 21, die an den Befestigungsstegen 201 befestigt sind, erstrecken sich in Richtung der Gegenelektrode 22. Insbesondere sind die lonisationselektroden 21 so angeordnet, dass die Spitze 211 der lonisationselektrode 21 in die Öffnung 220 der Gegenelektrode 22 erstreckt. Die Spitze 211 jeder lonisationselektrode 21 liegt in der dargestellten Ausführungsform in der Mitte der kreisförmigen Öffnung 220 und wird von dem rohrförmigen Überstand 221 umgeben.

In Figur 9 ist das Prinzip der Ionisationseinheit 2 schematisch gezeigt. Insbesondere ist hier gezeigt, dass die Spitze 211 der lonisationselektrode 21 in der Mitte der Länge des rohrförmigen Überstandes 221 liegt. Zwischen der Spitze 211 und dem Überstand 211 bildet sich ein elektrisches Feld F aus. Insbesondere erfolgt das Ionisieren über eine positive Corona-Entladung mittels der nadelförmigen lonisationselektrode 21. An der Spitze 211 der lonisationselektrode 21, die auch als Nadelspitze bezeichnet werden kann, bildet sich bei elektrischer Feldüberhöhung eine Corona-Entladung zwischen dem lonisationselement und der negativen Gegenelektrode 22 aus. Die Partikel in der durchströmenden Luft werden in diesem lonisationsbereich aufgeladen und in der nachgeschalteten Abscheideeinheit 3 an den Niederschlagselektroden 30, 31 abgeschieden.

Zur Beaufschlagung des lonisationselementes 28 mit der erforderlichen Spannung muss das lonisationselement 28 mit einer Hochspannungseinheit (nicht gezeigt) verbunden werden, das heißt mit dieser in Kontakt gebracht werden. In der dargestellten Ausführungsform weist das lonisationselement 28 hierzu eine Kontaktstelle 202 auf, die an einem Längsende des Verbindungssteges 200 vorgesehen ist. An der Kontaktstelle 202 ist eine Isolationsbeschichtung, die auf dem lonisationselement vorgesehen ist, ausgespart. In der dargestellten Ausführungsform ist die Kontaktstelle 202 an einem nach oben und nach hinten gebogenen Teil des Verbindungssteges 200 an einem Längsende vorgesehen. Durch diesen Abbug wird das freie Ende des Verbindungssteges 200 in die Nähe der Oberseite des Gehäuses 23 gebracht und dort kann die Kontaktierung vorgenommen werden. Wie sich aus Figur 5 ergibt ist in der Oberseite des Gehäuses 23 ein Durchlass für einen Kontakt 26, der sich nach oben über die Oberseite des Gehäuses 23 hinaus erstreckt, vorgesehen. Der Kontakt 26 kann somit an dessen Unterseite mit der Kontaktstelle 202 des lonisationselementes 28 verbunden werden und das lonisationselement 28 somit über den Kontakt 26 an eine Hochspannungseinheit (nicht gezeigt) angeschlossen werden.

Da die Kontaktstelle 202 vorzugsweise vor einem unmittelbaren Anströmen von Luft und damit auch von Partikeln geschützt werden sollte, ist in der dargestellten Ausführungsform eine Trennwand 25 in dem Gehäuse 23 vorgesehen. Die Trennwand 25 ist parallel zu einer Seitenwand des Gehäuses 23 in der Nähe der Seitenwand vorgesehen. Zwischen der Seitenwand und der Trennwand 25 ist somit ein Kontaktraum 27 gebildet. In der Trennwand 25 ist ein Durchlass 250 eingebracht, durch den das lonisationselement 28 und insbesondere der lonisationselektrodenrahmen 20 von dem durchströmten Bereich des Gehäuses 23 aus in den Kontaktraum 27 hindurchragt. Der Kontakt 26 reicht durch die Oberseite des Gehäuses 23 in den Kontaktraum 27 hinein. Zudem liegt der Abbug des Verbindungssteges 200 des lonisationselektrodenrahmens 20 in dem Kontaktraum 27. An dem Durchlass 250 besteht kein mechanischer Kontakt zwischen der Trennwand 25 und dem lonisationselektrodenrahmen 20. Dies bedeutet, dass die Größe des Durchlasses 250 größer als der Querschnitt des lonisationselektrodenrahmens 20, insbesondere des Verbindungssteges 200 des lonisationselektrodenrahmens 20, ist. Zudem ist an dem Durchlass 250 eine gerippte Oberfläche vorgesehen, die auch als Oberflächenstruktur bezeichnet wird und über die die elektrische Kriechstrecke zwischen dem lonisationselement 28 und der Gegenelektrode 22 weiter verlängert wird. Die Oberflächenstruktur ist in der dargestellten Ausführungsform durch zwei konzentrisch angeordnete Rohrstücke an dem Durchlass 250 gebildet.

Zum Kontaktieren der Gegenelektrode 22 mit einer Hochspannungseinheit ist in der dargestellten Ausführungsform eine Kontaktstelle 222 an der oberen Kante der plattenförmigen Gegenelektrode 22 in der Nähe eines Seitenrandes der Gegenelektrode 22 vorgesehen. Der Seitenrand, in dessen Nähe die Kontaktstelle 222 liegt, ist dem Seitenrand der Gegenelektrode 22 abgewandt, an dem die Kontaktstelle 202 des lonisationselementes 28 hinter der Gegenelektrode 22 liegt. Die Kontaktstelle 222 an der Gegenelektrode 22 kann mit einem Kontakt 26 verbunden werden, der sich durch die Oberseite des Gehäuses 23 erstreckt und von außen zugänglich ist. Der Kontakt 26, der mit der Kontaktstelle 222 der Gegenelektrode 22 verbunden werden soll, liegt gegenüber dem Kontakt 26, der mit der Kontaktstelle 202 des lonisationselementes 28, verbunden ist, an dem anderen Seitenrand des Gehäuses 23. Obwohl nicht dargestellt kann auch in der Nähe der Seitenwand des Gehäuses 23, die in der Nähe der Kontaktstelle 222 der Gegenelektrode 22 liegt, eine Trennwand parallel zu der Seitenwand vorgesehen sein und somit ein Kontaktraum zum Kontaktieren der Gegenelektrode 22 in dem Gehäuse geschaffen werden.

In der dargestellten Ausführungsform sind das Gehäuse 33 der Abscheideeinheit 3 und das Gehäuse 23 der Ionisationseinheit 2 separate Gehäuse, die jeweils aus einer Oberseite und Unterseite, sowie zwei Seitenwänden bestehen. Zur Verbindung der Gehäuse, insbesondere zum lösbaren Anbringen des lonisationsgehäuses 23 an dem Abscheidegehäuse 33 sind an dem lonisationsgehäuse 23 Rastarme 230 vorgesehen, die sich über die Rückseite des lonisationsgehäuses 23 nach hinten erstrecken. Diese sind insbesondere in den Figuren 2 und 4 zu erkennen.

Die Erfindung ist nicht auf die in Figuren gezeigte Ausführungsform beschränkt. Insbesondere sind auch andere Formen des lonisationselementes, insbesondere des lonisationselektrodenrahmens, und der Gegenelektrode möglich. Wesentlich ist aber, dass die lonisationselektroden nadelförmig ausgestaltet sind und die Spitze der lonisationselektroden jeweils in einer Öffnung der Gegenelektrode liegen.

Die vorliegende Erfindung weist einer Reihe von Vorteilen gegenüber dem Stand der Technik auf. Bei vielen bekannten elektrostatischen Filtereinrichtungen erfolgt die Partikel-Ionisation mittels dünnen Wolfram-Ionisationsdrähten mit dem Durchmesser von 0,1 < d < 0,25mm. Jedoch sind dünne Drähte bruchanfällig bei starker mechanischer Beanspruchung und können reißen. Weiterhin hat sich herausgestellt, dass eine elektrische Isolation nur mit erhöhtem Aufwand umzusetzen, weil der lonisationsdraht funktionsbedingt über einer gesamten Mantelfläche blank, das heißt unisoliert gehalten werden muss. Speziell beim Kochen können sehr große Mengen an Wasser im Inneren des Dunstabzuges sowie im Inneren der Filtermodule auskondensieren und es können sich folglich elektrische Kriechstrecken ausbilden. Hier werden besondere Anforderungen an die elektrischen Isolationseigenschaften zur Gewährung der Filterfunktion gestellt. Ein weiterer Nachteil von lonisationsdrähten ist die Tatsache, dass bei starker Partikelladung der Luft die Drahtoberfläche kontaminiert (Anhaften von Ölpartikeln an der Drahtoberfläche) und der Draht bei starkem Kochbetrieb über der Zeit verharzen kann. Neben dünnen Drahtionisationselementen finden bei bekannten elektrostatischen Filtereinrichtungen auch Sägezahnionisatoren Anwendung. Ein Nachteil dieser Sägezahnionisatoren ist jedoch die hohe Geräuschentwicklung im lonisationsbereich.

Ein Vorteil, der durch die vorliegende Erfindung erzielt wird, ist, dass eine sehr gute elektrische Kriechstrom- und Kurzschlussfestigkeit bei Wasser-, Schmutz und Feuchtigkeitseinfluß erreicht werden kann. Diese Eigenschaft ist insbesondere bei der Ausführungsform, bei der das lonisationselement, das vorzugsweise aus lonisationselektrodenrahmen und lonisationselektroden besteht, mit Ausnahme der Elektrodenspitzen und der Kontaktstelle vollständig elektrisch isoliert ist, ausgeprägt. Eine hydrophobe Beschichtung beispielsweise eine Keramikbeschichtung des lonisationselementes bewirkt zudem ein Abperlen und Abtropfen von festen und flüssigen Partikeln von der Oberfläche des lonisationselementes.

Durch eine gerippt gestaltete Oberflächenstruktur der Isolatoren, an welchen das lonisationselement befestigt werden kann, wird die elektrische Kriechstrecke zusätzlich verlängert. Zusätzliche Isolationselemente wie Verrippungen an den lonisationsgehäuse-Innenflächen, insbesondere an einer Trennwand zu einem Kontaktraum, tragen zusätzlich zu einer elektrischen Kriechstromfestigkeit bei.

Zudem weist der erfindungsgemäße Aufbau eine robuste Bauweise im Gegensatz zu Draht-Ionisationselementen auf. Auch bei starker mechanische Beanspruchung besteht keine Gefahr, dass das lonisationselement bricht oder reißt.

Weiterhin bewirkt die Elektrodenspitze eine deutlich höhere Feldüberhöhung im Gegensatz zu einem lonisationsdraht mit dem Radius r > 0, was bei gleicher Ionisationsspannung Vi zu deutlich größeren elektrischen Feldstärken im Corona-Bereich führt und folglich die Feldaufladung bei Partikeln mit einem Durchmesser von > 1 µm begünstigt.

Schließlich ist die Gefahr von Verschmutzung und Verharzen der Spitze der lonisationselektrode, die auch als lonisationsspitze bezeichnet werden kann, im Vergleich zu Drahtionisationselementen gemindert.

### Bezugszeichen

- 1: Filtereinheit
- 10: Schutzgitter

- 2: Ionisationseinheit
- 20: lonisationselektrodenrahmen
- 200: Verbindungssteg
- 201: Befestigungssteg
- 202: Kontaktstelle
- 21: lonisationselektrode
- 210: Schaft
- 211: Spitze
- 22: Gegenelektrode
- 220: Öffnung
- 221: Überstand
- 222: Kontaktstelle
- 23: Gehäuse
- 230: Rastarm
- 24: Isolator
- 25: Trennwand
- 250: Durchlass
- 26: Kontakt
- 27: Kontaktraum
- 28: lonisationselement

- 3: Abscheideeinheit
- 30: Abscheideelektrode
- 31: Gegenelektrode
- 32: Kontakt
- 33: Gehäuse

- 4: Kontaktraum

- 5: Lüftungsvorrichtung
- 50: Lüftungsgehäuse
- 51: Prallplatte
- 52: Ansaugöffnung

- 6: Kochfeld

- S: Strömungsrichtung
- F: elektrisches Feld

## Patentansprüche

1. Elektrostatische Filtereinheit für eine Dunstabzugsvorrichtung (5), die eine lonisationseinheit (2) mit mindestens einem lonisationselement (28) und mindestens einer Gegenelektrode (22) und eine Abscheideeinheit (3) umfasst, wobei die Gegenelektrode (22) mindestens eine Öffnung (220) aufweist und das Ionisationselement (28) einen lonisationselektrodenrahmen (20), der aus elektrisch leitfähigem Material besteht, und mindestens eine nadelförmige lonisationselektrode (21) mit einer Spitze (211) umfasst, an dem lonisationselektrodenrahmen (20) die lonisationselektrode (21) befestigt ist, die lonisationselektrode (21) senkrecht zu der Öffnung (220) der Gegenelektrode (22) steht und die Spitze (211) in der Öffnung (220) der Gegenelektrode (22) liegt, wobei der lonisationselektrodenrahmen (20) und die lonisationselektrode (21) eine Isolationsbeschichtung aufweist, die Beschichtung an der Spitze (211) der lonisationselektrode (21) und mindestens einer Kontaktstelle (202) des lonisationselektrodenrahmens (20) des lonisationselementes (28) ausgespart ist, die Ionisationseinheit (2) ein Gehäuse (23) aufweist, in dem das lonisationselement (28) und die Gegenelektrode (22) aufgenommen sind, die Gegenelektrode (22) an der Vorderseite des Gehäuses aufgenommen ist, die Gegenelektrode (22) eine Plattenform aufweist und die Vorderseite der Ionisationseinheit (2) bildet, über die Luft in die lonisationseinheit (2) eintritt.

2. Elektrostatische Filtereinheit nach Anspruch 1, **dadurch gekennzeichnet, dass** die Isolationsbeschichtung eine hydrophobe Beschichtung darstellt.

3. Elektrostatische Filtereinheit nach Anspruch 1 oder 2, **dadurch gekennzeichnet, dass** das lonisationselement (28) mittels mindestens eines Isolators (24) an dem Gehäuse (23) befestigt ist und der Isolator (24) eine gerippte Oberfläche aufweist.

4. Elektrostatische Filtereinheit nach einem der Ansprüche 1 bis 3, **dadurch gekennzeichnet, dass** die Innenfläche des Gehäuses (23) zumindest bereichsweise eine gerippte Oberfläche aufweist.

5. Elektrostatische Filtereinheit nach einem der Ansprüche 1 bis 4, **dadurch gekennzeichnet, dass** an der Öffnung (220) ein rohrförmiger Überstand (331) gebildet ist.

6. Elektrostatische Filtereinheit nach einem der Ansprüche 1 bis 5, **dadurch gekennzeichnet, dass** die Öffnung (220) in der Gegenelektrode (22) einen runden oder hexagonalen Querschnitt aufweist.

7. Elektrostatische Filtereinheit nach einem der Ansprüche 1 bis 6, **dadurch gekennzeichnet, dass** das Gehäuse (23) der Ionisationseinheit (2) zu einem Abscheidegehäuse (33) der Abscheideeinheit (3) separat ausgestaltet ist und mit dem Abscheidegehäuse (33) verbunden werden kann.

8. Elektrostatische Filtereinheit nach einem der Ansprüche 1 bis 7, **dadurch gekennzeichnet, dass** in dem Gehäuse (23) der Ionisationseinheit (2) eine Trennwand (25) eingebracht ist, die einen Kontaktraum (27) zu dem Teil des Gehäuses (23) abgrenzt, in dem die lonisationselektrode (21) angeordnet ist.

9. Elektrostatische Filtereinheit nach einem der Ansprüche 1 bis 8, **dadurch gekennzeichnet, dass** der lonisationselektrodenrahmen (20) einen Verbindungssteg (200) und mindestens zwei davon abzweigenden Befestigungsstege (201) aufweist.

10. Dunstabzugsvorrichtung, **dadurch gekennzeichnet, dass** diese zumindest eine elektrostatische Filtereinheit (1) nach einem der Ansprüche 1 bis 9 aufweist.

## Claims

1. Electrostatic filter unit for a vapour extraction apparatus (5), which comprises an ionisation unit (2) with at least one ionisation element (28) and at least one counter-electrode (22) and a separation unit (3), wherein the counter-electrode (22) has at least one opening (220) and the ionisation element (28) comprises an ionisation electrode frame (20), which consists of electrically conductive material, and at least one needle-shaped ionisation electrode (21) with a tip (211), to which ionisation electrode frame (20) the ionisation electrode (21) is fastened, the ionisation electrode (21) is perpendicular to the opening (220) of the counter-electrode (22) and the tip (211) lies in the opening (220) of the counter-electrode (22), wherein
the ionisation electrode frame (20) and the ionisation electrode (21) have an insulation coating, the coating is omitted on the tip (211) of the ionisation electrode (21) and at least one contact point (202) of the ionisation electrode frame (20) of the ionisation element (28), the ionisation unit (2) has a housing (23), in which the ionisation element (28) and the counter-electrode (22) are accommodated, the counter-electrode (22) is accommodated on the front side of the housing, the counter-electrode (22) has a platform and forms the front side of the ionisation unit (2), via which air enters into the ionisation unit (2).

2. Electrostatic filter unit according to claim 1, **characterised in that** the insulation coating represents a hydrophobic coating.

3. Electrostatic filter unit according to claim 1 or 2, **characterised in that** the ionisation element (28) is fastened to the housing (23) by means of at least one insulator (24) on the housing (23) and the insulator (24) has a ribbed surface.

4. Electrostatic filter unit according to one of claims 1 to 3, **characterised in that** the inner area of the housing (23) has a ribbed surface, at least in regions.

5. Electrostatic filter unit according to one of claims 1 to 4, **characterised in that** a tube-shaped protrusion (331) is formed on the opening (220).

6. Electrostatic filter unit according to one of claims 1 to 5, **characterised in that** the opening (220) in the counter-electrode (22) has a round or hexagonal cross-section.

7. Electrostatic filter unit according to one of claims 1 to 6, **characterised in that** the housing (23) of the ionisation unit (2) is embodied as separate from a separation housing (33) of the separation unit (3) and can be connected to the separation housing (33).

8. Electrostatic filter unit according to one of claims 1 to 7, **characterised in that** introduced in the housing (23) of the ionisation unit (2) is a dividing wall (25), which delimits a contact space (27) from the part of the housing (23) in which the ionisation electrode (21) is arranged.

9. Electrostatic filter unit according to one of claims 1 to 8, **characterised in that** the ionisation electrode frame (20) has a connecting web (200) and at least two fastening webs (201) branching off therefrom.

10. Vapour extraction apparatus, **characterised in that** it has at least one electrostatic filter element (1) according to one of claims 1 to 9.

## Revendications

1. Ensemble de filtre électrostatique pour un dispositif d'extraction de fumées (5), qui comprend une unité d'ionisation (2) comprenant au moins un élément d'ionisation (28) et au moins une contre-électrode (22), et une unité de séparation (3),
dans lequel la contre-électrode (22) comprend au moins un orifice (220) et l'élément d'ionisation (28) comprend un cadre d'électrodes d'ionisation (20), qui est constitué d'un matériau électriquement conducteur, et au moins une électrode d'ionisation aciculaire (21) comportant une pointe (211),
l'électrode d'ionisation (21) est fixée au cadre d'électrodes d'ionisation (20), l'électrode d'ionisation (21) est perpendiculaire à l'orifice (220) de la contre-électrode (22) et la pointe (211) est située dans l'orifice (220) de la contre-électrode (22),
dans lequel le cadre d'électrodes d'ionisation (20) et l'électrode d'ionisation (21) comprennent un revêtement isolant, le revêtement est supprimé au niveau de la pointe (211) de l'électrode d'ionisation (21) et au niveau d'au moins un point de contact (202) du cadre d'électrodes d'ionisation (20) de l'élément d'ionisation (28),
l'unité d'ionisation (2) comprend un boîtier (23), dans lequel l'élément d'ionisation (28) et la contre-électrode (22) sont logés,
la contre-électrode (22) est logée sur le côté avant du boîtier, la contre-électrode (22) a une forme de plaque et forme le côté avant de l'unité d'ionisation (2), par lequel l'air pénètre dans l'unité d'ionisation (2).

2. Ensemble de filtre électrostatique selon la revendication 1, **caractérisé en ce que** le revêtement isolant est un revêtement hydrophobe.

3. Ensemble de filtre électrostatique selon la revendication 1 ou 2, **caractérisé en ce que** l'élément d'ionisation (28) est fixé au boîtier (23) au moyen d'au moins un isolant (24) et l'isolant (24) présente une surface nervurée.

4. Ensemble de filtre électrostatique selon l'une des revendications 1 à 3, **caractérisé en ce que** la surface intérieure du boîtier (23) comprend au moins par sections une surface nervurée.

5. Ensemble de filtre électrostatique selon l'une des revendications 1 à 4, **caractérisé en ce qu'**une projection tubulaire (331) est formée au niveau de l'orifice (220).

6. Ensemble de filtre électrostatique selon l'une des revendications 1 à 5, **caractérisé en ce que** l'orifice (220) dans la contre-électrode (22) a une section transversale ronde ou hexagonale.

7. Ensemble de filtre électrostatique selon l'une des revendications 1 à 6, **caractérisé en ce que** le boîtier (23) de l'unité d'ionisation (2) est formé séparément d'un boîtier de séparation (33) de l'unité de séparation (3) et peut être relié au boîtier de séparation (33).

8. Ensemble de filtre électrostatique selon l'une des revendications 1 à 7, **caractérisé en ce qu'**une paroi de séparation (25) est placée dans le boîtier (23) de l'unité d'ionisation (2), laquelle délimite un espace de contact (27) avec la partie du boîtier (23) dans laquelle l'électrode d'ionisation (21) est disposée.

9. Ensemble de filtre électrostatique selon l'une des revendications 1 à 8, **caractérisé en ce que** le cadre d'électrodes d'ionisation (20) comprend une âme de liaison (200) et au moins deux barres de fixation (201) bifurquant de celle-ci.

10. Dispositif d'extraction de fumées, **caractérisé en ce qu'**il comprend au moins un ensemble de filtre électrostatique (1) selon l'une des revendications 1 à 9.
